# EUROPÄISCHE PATENTANMELDUNG

(11) **EP 0 102 454 A2**
(43) Veröffentlichungstag der Anmeldung: **14.03.1984**
(21) Anmeldenummer: 83105015.8
(22) Anmeldetag: 20.05.1983
(51) Int. Cl.: B65D 85/66

(54) **Lager-, Transport- und Ablaufcontainer**

(30) Priorität: 01.09.1982 DE 8224612 U
(71) Anmelder: Vorwerk & Co. Interholding GmbH, D-42275 Wuppertal (DE)
(72) Erfinder: Hölzel, Klaus, D-3250 Hameln 8 (DE); Offensand, Wilfried, D-3250 Hameln 1 (DE); Gutsmann, Horst, D-3250 Hameln 1 (DE)

(57) **Zusammenfassung**

Die Erfindung betrifft einen Lager-, Transport- und Ablaufcontainer für gebäumte Garne, insbesondere zur Verwendung an Tuftmaschinen, bei denen die gebäumten Garne von einem oder mehreren Zettelbäumen in die jeweilige Maschine zur Verarbeitung ablaufen, und schlägt vor, daß jeder Container (1) nur einen Zettelbaum (2) aufweist und in vertikaler Richtung formschlüssig mit den Standfüßen (3, 3a) anderer Container in Verbindung bringbar ist und an seiner einen Lageraufnahmeseite (8, 8a) eine einstellbare Bremseinrichtung (4) für den Zettelbaum (2) aufweist.

## Beschreibung

Die Erfindung betrifft einen Lager-, Transport - und Ablaufcontainer für gebäumte Garne, insbesondere zur Verwendung an Tuftingmaschinen, bei denen die gebäumten Garne von einem oder mehreren Zettelbäumen in die jeweilige Maschine zur Verarbeitung ablaufen.

Derartige Container dienen dazu, die gebäumten Garne platzsparend an Tuftmaschinen aufzustellen und in die Maschinen ablaufen zu lassen, damit sie innerhalb dieser Maschinen weiterverarbeitet werden können zu weiteren Produkten.

Derartige Container sind bekannt in Form stationärer Einspeisepuffer, indem die auf Bäume aufgebäumten Garne über eine schräge Ebene zum Verarbeitungsplatz vorrollen, dort in die Ablaufvorrichtung eingelegt werden und der weiteren Verarbeitung zugeleitet werden.

Eine weitere Ausführung ist in der Form bekannt, indem die Bäume auf einem Gestell liegen, welches sich in der Art eines Paternoster bewegen läßt und somit die einzelnen Zettelbäume der Tuftingmaschine nacheinander zugänglich macht.

Derartige Lösungen haben den Nachteil, daß beide stationäre Einrichtungen benötigen, die sehr platzaufwendig sind.

Desweiteren müssen die Zettelbäume mit den gebäumten Garnen stets separat transportiert werden, was wiederum bedingt, daß die oberen Lagen der gebäumten Garne sehr leicht beschädigt werden können. Insbesondere gilt dies für die Lösung mit der schrägen Ebene, da die Zettelbäume über den Boden laufen und sehr leicht Beschädigungen durch am Boden liegende Rückstände anheimfallen.

Ein weiterer Nachteil der bekannten Lösungen liegt in der Art der Aufbewahrung, d.h., der Zwischenlagerung bis zur Weiterverarbeitung. Hierbei müssen die Zettelbäume entweder in separate Aufbewahrungsgestelle oder dergleichen Vorrichtungen eingelegt werden, was wiederum spezielle Zwischenlager erforderlich macht. Dies bedeutet Verlust von Variabilität in der Produktion. Auch müssen viele separate Transportwege mit speziellen Transportvorrichtungen in Kauf genommen werden.

Zur Vermeidung dieser Nachteile ist es Aufgabe der Erfindung, einen Container zu schaffen, der allen Erfordernissen des Produktionsablaufs vom Aufbäumen bis zum Ablauf in die Tuftmaschine als ein universeller Container gerecht wird.

Die Lösung der erfindungsgemäßen Aufgabe ist dadurch gekennzeichnet, daß jeder Container nur einen Zettelbaum aufweist und in vertikaler Richtung formschlüssig mit den Standfüßen mit anderen Containern in Verbindung bringbar ist.

Nach einem weiteren Gedanken der Erfindung ist es angezeigt, daß jeder Container an seiner einen Lageraufnahmeseite eine einstellbare Bremseinrichtung für den Zettelbaum aufweist und daß die Kopfseite des Containers Aufnahmen für die Standfüße des anderen Containers aufweist. In weiterer Ausgestaltung der Erfindung ist es notwendig, daß die Abrollachsen des Zettelbaums zentrisch in den Lageraufnahmeseiten angeordnet ist und daß die Lagerung für den Zettelbaum unterhalb der Abrollachse angeordnet ist.

Ein letzter erfindungsgemäßer Gedanke begründet, daß in den Lageraufnahmeseiten diagonal angeordnete Querstreben mit nach oben offener Struktur zur Aufnahme bzw. Entnahme des Zettelbaums vorgesehen sind. Ein Beispiel der Erfindung ist in den Zeichnungen dargestellt und nachstehend näher beschrieben.

Es zeigen:
Fig. 1: Eine Frontansicht eines erfindungsgemäßen Containers mit eingelegtem Zettelbaum,
Fig. 2: eine Seitenansicht eines erfindungsgemäßen Containers mit eingelegtem Zettelbaum, wobei die Bremseinrichtung gezeigt ist,
^{Fig.} 3^{:} einen vergrößerten Ausschnitt eines erfindungsgemäßen Containers, in der die Bremseinrichtung verdeutlicht ist.

Nach Fig. 1 und Fig. 2 ist der Zettelbaum 2 in den Container 1 eingelegt, wobei die Achsen 7, 7a auf der Lagerung 9, 9a der Containerseitenkonstruktion 11, 11a aufgelegt ist. Von der Querstrebe 10 bis zur Querstrebe 10a auf der Lageraufnahmeseite 8 ist eine Bremseinrichtung 4 in der Art eines sogenannten "prunischen Zaums' " angeordnet, der die Garnabzugsspannung vom Zettelbaum 2 in die - hier nicht dargestellte Tuftingmaschine - per Handeinstellung in Abhängigkeit des jeweiligen Garnes regulieren läßt.

Hierzu wird - dargestellt in Fig. 3 - der Zaum 12 mit der Strebe 10 fest verbunden und in einem vorgegebenen Umschlingungswinkel über die Abrollachse 7 gelegt und mittels einer handbetätigbaren Spannschraube 13 auf die erforderliche Spannung gebracht. Die Lagerung 9 wird hierbei durch die Laufrollen 14, 14a gebildet und dient gleichzeitig der Bremseinrichtung 4 als Widerlager.

Die Arbeitsweise mit einem solchen Container 1 liegt nun darin, daß in den Container 1 der leere Zettelbaum 2 eingelegt wird und der gesamte Container 1 zum Zetteln vor die Zettelmaschine gestellt wird. Bei diesem Vorgang wird der Zettelbaum 2 im Container selbst angetrieben und der Baum gefüllt. Sodann wird er mittels eines Gabelstaplers in ein Lager befördert, wobei der Gabelstapler mit seinen Gabeln in die Greiföffnungen 15, 15a an der Bodenseite 16 des Containers 1 greift und somit einen sicheren, störungsfreien Transport gewährleistet.

Die Standfüße 3 überragen die Greiföffnungen 15, 15a, so daß diese stets freiliegen und den Zettelbaum in gesichertem Abstand vom Erdboden halten und damit vor Beschädigungen schützen.

Sind nun die Container 1 in einem Lager abgestellt, so kann die nächstfolgende Serie mittels der Standfüße 3 in die Aufnahmen 6, 6a des unteren Containers 1 übereinander gestapelt werden. Dies ist je nach Konstruktion und Material bis zu vier Lagen möglich.

Aus dem Lager werden die Container 1 zur Tuftingmaschine gebracht und an der Garneinspeisung in der gleichen Art aufgestellt, wie dies bereits im Lager geschah.

Die gebäumten Garne werden nun durch die Bremseinrichtung 4 auf die erforderliche Abzugsspannung eingestellt und werden laufend dem Bedarf entsprechend mit den Containern 1 nachgefüllt.

Um die Container 1 in vertikaler Richtung aufeinander stapeln zu können, sind die Aufnahmen 6, 6a derart gestaltet, daß sie die Außenkonturen der Standfüße 3, 3a nach außen hin begrenzen und somit einen sicheren, guten Stand gewährleisten.

Damit ein Container 1 eine nach oben offene Struktur zeigen kann, ist es unerläßlich, daß vom Lager 9 aus bis zu den Aufnahmen 6, 6a diagonal verlaufende Querstreben 10, 10a ausgebildet sind, die die notwendige Stabilität bei eingelegtem vollem Zettelbaum erzielen. Desgleichen gilt in Fig. 1 für die Längsverstrebungen 17, die die Stabilität bei aufeinandergestapelten Containern 1 sichern.

Der Zettelbaum 2 liegt stets so in den Lagern 9, daß der Mittelpunkt der Abrollachse 7 maximal im Mittelpunkt der Lageraufnahmeseiten 8, 8a liegt.

Günstiger wäre es noch, diesen Punkt unterhalb des vorerwähnten Mittelpunkts anzuordnen.

## Patentansprüche

1.) Lager-, Transport- und Ablaufcontainer für gebäumte Garne, insbesondere zur Verwendung an Tuftmaschinen, bei denen die gebäumten Garne von einem oder mehreren Zettelbäumen in die jeweilige Maschine zur Verarbeitung ablaufen, dadurch gekennzeichnet, daß jeder Container (1) nur einen Zettelbaum (2) aufweist und in vertikaler Richtung formschlüssig mit den Standfüßen (3,3a) mit anderen Container in Verbindung bringbar ist.

2.) Lager-, Transport - und Ablaufcontainer nach Anspruch 1, dadurch gekennzeichnet, daß jeder der Container (1) an seiner einen Lageraufnahmerseite (8, 8a) eine einstellbare Bremseinrichtung (4) für den Zettelbaum (2) aufweist.

^{3.}) Lager-, Transport - und Ablaufcontainer nach Anspruch 1, dadurch gekennzeichnet, daß die Kopfseite (5) des Containers (1) Aufnahmen (6,6a) für die Standfüße (3,3a) der anderen Container (1) aufweist.

^{4.}) Lager-, Transport - und Ablaufcontainer nach Anspruch 1 und 2, dadurch gekennzeichnet, daß die Abrollachse (7) des Zettelbaums (2) zentrisch in den Lageraufnahmeseiten (8,8a) angeordnet ist.

5.) Lager-, Transport - und Ablaufcontainer nach Anspruch 4, dadurch gekennzeichnet, daß die Lagerung (9) für den Zettelbaum (2) unterhalb der Abrollachse (7) angeordnet ist.

6.) Lager-, Transport - und Ablaufcontainer nach einem der vorgehenden Ansprüche, dadurch gekennzeichnet, daß in den Lageraufnahmeseiten (8,8a) diagonal angeordnete Querstreben (10,10a) mit nach oben offener Struktur zur Aufnahme bzw. Entnahme des Zettelbaum (2) vorgesehen sind.
